# EUROPÄISCHE PATENTSCHRIFT

(11) **EP 0 657 286 B1**
(45) Veröffentlichungstag und Bekanntmachung des Hinweises auf die Patenterteilung: **19.03.1997**
(21) Anmeldenummer: 94118919.3
(22) Anmeldetag: 01.12.1994
(51) Int. Cl.: B41F 27/12

(54) **Einrichtung zum automatischen Ein- und/oder Auszug von flexiblen Druckplatten**
Device for automatically mounting and/or demounting flexible printing plates
Dispositif pour l'introduction et/ou l'extraction automatique de plaques d'impression

(30) Priorität: 04.12.1993 DE 4341385
(43) Veröffentlichungstag der Anmeldung: 14.06.1995
(73) Patentinhaber: KBA-PLANETA AG, D-01445 Radebeul (DE)
(72) Erfinder: Koch, Michael Dr., D-01462 Cossebaude (DE); Jentzsch, Arndt, D-01640 Coswig (DE)

(56) Entgegenhaltungen:
- DE-A- 4 220 011
- GB-A- 2 206 536

## Beschreibung

Die Erfindung betrifft eine Einrichtung zum automatischen Ein- und/oder Auszug von flexiblen Druckplatten an Druckmaschinen.

Es ist ein Verfahren und eine Einrichtung zum automatischen Ein- und/oder Auszug von flexiblen Druckplatten auf/von einen mit Plattengreifern versehenen Druckformzylinder über an der Druckmaschine vorhandene Bogenfördermittel und einen mit Hilfsgreifern versehenen Zwischenzylinder bekannt (DE 42 20 011).

Die Förderung der Druckplatte über den Bogenweg bedeutet, daß die Druckplattenvorderkante in der Anlage an den Vordermarken ausgerichtet und über die bekannten Bogenfördermittel, beispielsweise die Übergabetrommel und der Druckzylinder, gefördert wird. Dabei nimmt die Druckplattenvorderkante die gleiche Position ein wie die Bogenvorderkante.
Es tritt das Problem auf, daß der Abstand des frühestmöglichen Druckeinsatzes von der Vorderkante bei der Druckplatte größer als beim Bogen ist.

Aufgabe der Erfindung ist der Ausgleich des Phasenversatzes der Druckeinsatzlinien bezogen auf die Bogenvorderkante und die Druckplattenvorderkante beim automatischen Ein- und/oder Auszug von Druckplatten über den Bogenweg.

Erfindungsgemäß wird die Aufgabe durch das Kennzeichen des Patentanspruches 1 gelöst.

Nachfolgend wird die Erfindung an einem Ausführungsbeispiel näher beschrieben.
In den Zeichnungen zeigen
- Fig. 1: : Bogendruckmaschine
- Fig. 2: : Phasenversatz
- Fig. 3: : Verstellbarer Druckzylinder
- Fig. 4: : Verstellbarer Zwischenzylinder
- Fig. 5: : Verstellbarer Druckformzylinder
- Fig. 6a; b: : Zylinderverstellung I
- Fig. 7: : Zylinderverstellung II
- Fig. 8: : Zylinderverstellung III
- Fig. 9a; b: : Zylinderverstellung IV

In Fig. 1 ist die Ansicht einer Bogendruckmaschine dargestellt, die aus einer Zuführeinrichtung, zwei identisch aufgebauten Druckwerken 2 und einer nicht dargestellten Abführeinrichtung besteht.
Die Zuführeinrichtung, die zu den Druckwerken 2 führt, setzt sich zusammen aus einem Anleger 1, einem Anlegtisch 3, einem Vorgreifer 10, einer Anlegtrommel 11 und einer Ausrichteinrichtung 12 und je nach Position des Druckwerkes 2 aus einem oder mehreren zum Druckwerk führenden Bogenfördermitteln. Die Bogenfördermittel sind als Bogenführungszylinder oder als nicht dargestellte Kettenführungen ausgestaltet.
Bogenführungszylinder sind die Zylinder, die im Normalbetrieb den Bogen 18 und im Druckplattenförderbetrieb auch die Druckplatte 4 mit Hilfe vorhandener Greifersysteme 5 befördern, wie die Übergabetrommel 13, der Druckzylinder 14 und bei Schön- und Widerdruckmaschinen, die nicht dargestellte SW-Trommel.
Der jeweils letzte Bogenführungszylinder in dem Förderweg einer bestimmten Druckplatte in einem Druckwerk 2, der Druckzylinder 14, liegt an einem als Gummizylinder ausgebildeten Zwischenzylinder 6 an.

In dem Zwischenzylinderkanal 15 des Zwischenzylinders 6 ist ein Hilfsgreifersystem 7 zum Druckplattentransport angeordnet.
Auf dem Zwischenzylinder 6 ist das Gummituch 16 mit allgemein bekannten Spannmitteln gespannt.
Der Zwischenzylinder 6 korrespondiert mit dem Druckformzylinder 8, der als Plattenzylinder ausgebildet ist. In dem Druckformzylinderkanal 17 ist ein Plattengreifersystem 9 jeweils für die Druckplattenvorderkante 4.1 und die Druckplattenhinterkante 4.2 angeordnet, von dem die dem Druckformzylinder 8 zugeführte Druckplatte 4 gehalten und gespannt wird.
Bei der Förderung der Druckplatte 4 mittels der Greifersysteme 5, 7, 9 wird durch dieselben die Druckplattenvorderkante 4.1 in der gleichen Art und Weise wie die Bogenvorderkante 18.1 erfaßt (Fig. 2). Der Abstand der Bogenvorderkante 18.1 zur Druckeinsatzlinie 19 entspricht dabei nicht dem Abstand der Druckplattenvorderkante 4.1 zur Druckeinsatzlinie 19, d.h. es ergibt sich ein Phasenversatz P. Da die Druckeinsatzlinien 19 im Druckbetrieb die gleiche Lage einnehmen und deckungsgleich mit der maschinenbedingten Solldruckeinsatzlinie 37 sein müssen, ist der Phasenversatz P beim Druckplattenförderbetrieb auszugleichen. Zum Ausgleich des Phasenversatzes P ist mindestens ein Zylinder 14; 6; 8 relativ zur Bogen- und/oder Druckplattenförderrichtung verstellbar ausgestaltet, wobei beim Einzug der Druckplatten 4 eine Zusatzbewegung in Drehrichtung und beim Auszug der Druckplatten entgegen der Drehrichtung erfolgt. Für den Normalbetrieb (Druckbetrieb) verbleiben die Zylinder in der Ausgangsstellung Einzug von Druckplatten.
Zur Realisierung des Ausgleiches des Phasenversatzes über den Druckzylinder 14 dient der in Fig. 3 dargestellte verstellbar gestaltete Druckzylinder 14.
Der Druckzylinder 14 verändert relativ zum Zwischenzylinder 6 beim Druckplattenförderbetrieb seine Lage gegenüber dem Normalbetrieb.
Das Hilfsgreifersystem 7 des Zwischenzylinders 6 ist um den Betrag des Phasenversatzes P im Zwischenzylinder gegenüber der Kanalkante 20 versetzt angeordnet. Das Hilfsgreifersystem 7 ist im Normalbetrieb bis unter die Zwischenzylinderperipherie schwenkbar.
Die Druckplatte 4 wird von dem Greifersystem 5 des Druckzylinders 14 nach dem Phasenversatzausgleich an das versetzt angeordnete Hilfsgreifersystem 7 des Zwischenzylinders 6 übergeben.
Zur Verstellung des Druckzylinders 14 ist das Druckzylinderantriebsrad 21, welches im Zahneingriff mit den vor- und nachgeordneten Übergabetrommelantriebsrädern 22 und dem Zwischenzylinderantriebsrad 23 steht, lösbar an dem Schenkel des Druckzylinders 14 angeordnet (Fig. 1; Fig. 6...9). Die Mittel zur lösbaren Verbindung zwischen dem Schenkel und dem Druckzylinderantriebsrad 21 sind allgemein bekannt und deshalb nicht dargestellt und nicht beschrieben.
Auf dem Schenkel des Druckzylinders 14 ist ein Flansch 40 mit einem Anschlagbolzen 25 angeordnet, der in ein im Druckzylinderantriebsrad 21 angeordnetes Radiuslangloch 26 eingreift. Die Länge des Radiuslangloches 26 entspricht dabei dem Betrag des Phasenversatzes P.
Nach einer in Fig. 6a und 6b dargestellten Variante ist der Flansch 40 als Zahnrad 29 ausgebildet, welches mit einem Motorritzel 30 in Wirkverbindung steht; Zahnrad 29 und Motorritzel 30 bilden ein Verstellmittel.
Nach einer in Fig. 7 dargestellten Variante ist im Druckzylinderantriebsrad 21 ein erster Gelenkpunkt 31 und an dem Flansch ein zweiter Gelenkpunkt 32 angeordnet. An jedem Gelenkpunkt ist je ein Spreizrollenhebel 33 mit einer gemeinsamen Kurvenrolle 34, die mit einer einschwenkbaren Kurve 35 in Wirkverbindung steht, angelenkt. Die Spreizrollenhebel 33 sind durch eine Feder 36 miteinander verbunden; der Spreizrollenhebel 33 und die Kurve 35 bilden das Verstellmittel.
Nach einer in Fig. 8 dargestellten Variante ist am Druckzylinderantriebsrad 21 ein erster Gelenkpunkt 31 und am Flansch 40 ein zweiter Gelenkpunkt 32 angeordnet. Zwischen den Gelenkpunkten ist ein Arbeitszylinder 38 angeordnet.
Nach einer in Fig. 9a, 9b dargestellten Variante ist am Flansch 40 ein Zahnrad 29 angeordnet und das Zahnrad 29 mit dem Druckzylinderantriebsrad 21 durch ein über einen Arbeitszylinder 38 anstellbares Dreirädergetriebe 39 verbunden.
Zur Realisierung des Ausgleiches des Phasenversatzes P über den Zwischenzylinder 6 dient der in Fig. 4 dargestellte verstellbar gestaltete Zwischenzylinder 6.
Die Druckplatte 4 wird von dem Greifersystem 5 des Druckzylinders 14 durch das Hilfsgreifersystem 7 des Zwischenzylinders 6 übernommen und von dem Hilfsgreifersystem 7 nach dem Phasenversatzausgleich an das Plattengreifersystem 9 übergeben, welches in dem Druckformzylinderkanal 17 des Druckformzylinders 8 angeordnet ist.
Das Plattengreifersystem 9 ist in der Übernahme-/Übergabe- und in der Betriebsstellung, die der Stellung im Normalbetrieb entspricht, dargestellt.
Das vordere Plattengreifersystem 9.1 ist so angeordnet, daß dieses die Druckplattenvorderkante 4.1 übernimmt, und nach der Übernahme unter die Druckformzylinderperipherie 27 des Druckformzylinders 8 in die Betriebsstellung gesenkt wird.
Im Druckformzylinder 8 ist weiterhin ein absenkbares hinteres Plattengreifersystem 9.2 angeordnet, das die Druckplattenhinter
kante 4.2 im Bereich der Druckformzylinderperipherie 27 des Druckformzylinders 8 erfaßt und durch Absenken gleichzeitig spannt.
Die Ausbildung des Zwischenzylinders 6 in Bezug auf den Ausgleich des Phasenversatzes entspricht der Ausbildung des bereits beschriebenen Druckzylinders 14, d.h. die in den Fig. 6...9 dargestellten Ausführungsvarianten sind auch für den Zwischenzylinder 6 anwendbar.
Zur Realisierung des Ausgleiches des Phasenversatzes P über den Druckformzylinder 8 dient der verstellbar gestaltete Druckformzylinder 8 (Fig. 5).
Die Druckplatte 4 wird von dem Hilfsgreifersystem 7 des Zwischenzylinders 6 an das Plattengreifersystem 9 des Druckformzylinders 8 übergeben und der Phasenversatz ausgeglichen.
Die Ausbildung des Druckformzylinders 8 in Bezug auf den Ausgleich des Phasenversatzes entspricht der Ausbildung des bereits beschriebenen Druckzylinders 14, d.h. die in den Fig. 6...9 dargestellten Ausführungsvarianten sind auch für den Druckformzylinder 8 anwendbar.
Es ist aus der Fig. 5 ersichtlich, daß durch den Ausgleich des Phasenversatzes die Druckeinsatzlinie 19 mit der Solldruckeinsatzlinie 37 in Einklang gebracht wurde.

Nachfolgend wird die Wirkungsweise der erfindungsgemäßen Einrichtung näher beschrieben.

Der automatische Einzug von flexiblen Druckplatten 4 auf den als Plattenzylinder ausgebildeten Druckformzylinder 8 einer Bogendruckmaschine läuft wie nachfolgend beschrieben ab.

Die Druckplatte 4 wird auf dem Bogenweg über den Zwischenzylinder 6 dem Druckformzylinder 8 zugeführt.
Die Zuführung der Druckplatte 4 beginnt analog der Zuführung von Bogen mit der Vereinzelung am Anleger 1, der die Druckplatte 4 an den Anlegtisch 3 übergibt. Auf den Anlegtisch 3 erfolgt die Ausrichtung der Druckplatte 4 mit Hilfe einer für die Bogenausrichtung vorhandenen Ausrichteinrichtung 12. Anschließend wird die Druckplatte 4 analog dem nicht dargestellten Bogen über den Vorgreifer 10 und die Anlegtrommel 11 zum Druckzylinder 14 des ersten Druckwerkes und bei nachgeordneten weiteren Druckwerken vom Druckzylinder 14 des ersten Druckwerkes über eine Übergabetrommel 13 zum Druckzylinder des zweiten Druckwerkes und analog zu weiteren Druckwerken mit den vorhandenen Greifersystemen 5 weitergeführt. Danach wird die Druckplatte 4 vom Druckzylinder 14 an den als Gummizylinder ausgebildeten Zwischenzylinder 6 übergeben.
Die Übergabe der Druckplatte 4 erfolgt von dem vorhandenen Greifersystem 5 des Druckzylinders 14 an das im Zwischenzylinderkanal 15 des Zwischenzylinders 6 angeordneten Hilfsgreifersystem 7. Von dem Hilfsgreifersystem 7 wird die Druckplatte 4 in das Plattengreifersystem 9 übergeben.
Nach der Übernahme der Druckplattenvorderkante 4.1 durch das vordere Plattengreifersystem 9.1 im Bereich der Druckformzylinderperipherie 27, wird das vordere Plattengreifersystem 9.1 aus der Druckformzylinderperipherie 27 abgesenkt, der Druckformzylinder 8 gedreht und die Druckplattenhinterkante 4.2 durch das hintere Plattengreifersystem 9.2 im Bereich der Druckformzylinderperipherie 27 erfaßt und geklemmt. Danach erfolgt die Absenkung des hinteren Plattengreifersystems 9.2, wodurch die Druckplatte 4 auf dem Druckformzylinder 8 gespannt wird.
Die Druckmaschine ist im Normalbetrieb/Druckbetrieb geometrisch so ausgelegt, daß die Solldruckeinsatzlinien 37 des Druckformzylinders 8, des Zwischenzylinders 6 und des Druckzylinders 14 bei der Drehung derselben zur Deckung gebracht werden. Dies bedeutet natürlich auch, daß die Solldruckeinsatzlinie 37 des Druckzylinders 14 mit der Druckeinsatzlinie 19 auf dem sich vom Greifersystem 5 gehaltenen Bogen 18 zur Erzielung eines optimalen Druckergebnisse in Übereinstimmung befinden muß.
Umgekehrt bedeutet dies, da der Abstand der Bogenvorderkante 18 zur Druckeinsatzlinie 19 und der Abstand der Druckplattenvorderkante zur Druckeinsatzlinie 19 unterschiedlich, aber sowohl die Druckplatte 4 als auch der Bogen 18 von den Greifersystemen der Bogenführungsmechanismen gehalten werden, daß ein Phasenversatz P zwischen der Druckeinsatzlinie 19 auf dem Bogen 18 und der Druckeinsatzlinie auf der Druckplatte 4 auftritt (Fig. 2).

Dieser Phasenversatz P wird durch die beschriebenen und in den Figuren 3...9 dargestellten Einrichtungen bei dem Ein- und/oder Auszug von Druckplatten, d.h. im Druckplattenförderbetrieb, ausgeglichen.
Zum Ausgleich des Phasenversatzes P mittels des verstellbar angeordneten Druckzylinders 14 wird die Druckplatte 4 zusätzlich zur Zylinderbewegung noch um den Betrag des Phasenversatzes P in Druckplattenförderrichtung bewegt und an das im Zwischenzylinder 6 angeordnete Hilfsgreifersystem 7 übergeben (Fig. 3). Das Hilfsgreifersystem 7 des Zwischenzylinders 6 kann die Druckplatte 4 in der versetzten Lage übernehmen, da dasselbe im Zwischenzylinder um den Betrag des Phasenversatzes P versetzt angeordnet ist.
Die Lage der Solldruckeinsatzlinie 37 und die Lage der Druckeinsatzlinie 19 sind, bezogen auf den Zwischenzylinder 6, damit gleich und die Druckplatte 4 kann nunmehr an das Plattengreifersystem 9, d.h. an das vordere Plattengreifersystem 9.1, übergeben werden.
Zur Druckplattenübergabe befindet sich das Plattengreifersystem 9 über der Druckformzylinderperipherie 27. Nach der Übernahme wird das Plattengreifersystem 9 bis unter die Druckformzylinderperipherie 27 abgesenkt.
Das im Zwischenzylinder 6 angeordnete Hilfsgreifersystem 7 wird nach der Druckplattenübergabe an den Druckformzylinder 8 in eine unwirksame Stellung unterhalb der Zwischenzylinderperipherie gebracht.
Zum Ausgleich des Phasenversatzes P mittels des verstellbar angeordneten Zwischenzylinders 6 wird die Druckplatte 4 nach der Übernahme vom Greifersystem 5 des Druckzylinders 14 zusätzlich zur Zylinderbewegung noch um den Betrag des Phasenversatzes P in Druckplattenförderrichtung bewegt und an das im Druckformzylinder 8 angeordnete Plattengreifersystem 9 übergeben (Fig. 4).
Die Übernahme der Druckplatte 4 durch das Hilfsgreifersystem 7 vom Greifersystem 5 des Druckzylinders 14 erfolgt mit Phasenversatz P, wobei der Phasenversatz P durch die Bewegung des Zwischenzylinders 6 ausgeglichen und damit die Voraussetzung geschaffen wird, daß das vordere Plattengreifersystem 9.1 die Druckplatte 4 ohne Phasenversatz P - Solldruckeinsatzlinie 37 und Druckeinsatzlinie 19 sind bezogen auf den Druckformzylinder 8 gleich - übernehmen kann.
Zur Druckplattenübergabe befindet sich das Plattengreifersystem 9 über der Druckformzylinderperipherie 27. Nach der Übernahme wird das Plattengreifersystem 9 bis unter die Druckformzylinderperipherie 27 abgesenkt.
Zum Ausgleich des Phasenversatzes P mittels des verstellbar angeordneten Druckformzylinder 8 wird die vom Greifersystem 5 des Druckzylinders 14 über das Hilfsgreifersystem 7 des Zwischenzylinders 6 geförderte Druckplatte 4 zusätzlich zur Zylinderbewegung noch um den Betrag des Phasenversatzes P in Druckplattenförderrichtung bewegt (Fig. 5).
Die Übernahme der Druckplatte 4 durch das Plattengreifersystem 9 vom Greifersystem 5 des Druckzylinders 14 über das Hilfsgreifersystem 7 des Zwischenzylinders 6 erfolgt mit Phasenversatz P.
Die Eliminierung des Phasenversatzes P erfolgt durch die Bewegung des Druckformzylinders 8 in Druckplattenbewegungsrichtung.

Zur Realisierung der Verstellung des Druckzylinders 14 oder des Zwischenzylinders 6 oder des Druckformzylinders 8 wird die Verbindung zwischen dem Druckzylinderantriebsrad 21 und dem Flansch 40 bzw. die Verbindung der anderen genannten Zylinderantriebsräder 23, 28 mit den jeweiligen Flanschen 40 mit allgemein bekannten Mitteln gelöst. Damit ist es möglich den Zylinderkörper relativ zum Antriebsrad, welches in Zahneingriff mit anderen Antriebsrädern steht, zu verdrehen. Der Verdrehung um den Phasenversatz ist durch die Länge des Radiuslangloches 26 begrenzt.
Zur Einleitung der Verdrehbewegung dient in der ersten Variante ein Motorritzel 30, welches in das auf dem Zylinderschenkel angeordnete Zahnrad 29 eingreift. Durch die Drehbewegung des Motorritzels 30 wird der Zylinderkörper 24 gegenüber dem Antriebsrad verdreht.
Zur Einleitung der Verdrehbewegung dienen in der zweiten Variante die Spreizrollenhebel 33 mit der gemeinsamen Kurvenrolle 34, die in Wirkverbindung mit der Kurve 35 steht. Durch das Einschwenken der Kurve 35 in den Arbeitsbereich der Kurvenrolle 34 wird, da der erste Gelenkpunkt 31 als Festpunkt wirkt, der am Flansch 40 angeordnete zweite Gelenkpunkt 32 mit demselben relativ zum ersten Gelenkpunkt 31 bewegt.
Zur Einleitung der Verdrehbewegung dient auch der in Fig. 8 dargestellte Mechanismus mit dem Arbeitszylinder 38. Durch die Betätigung des Arbeitszylinders 38, der sich gegen das als Festpunkt wirkende Antriebsrad abstützt, wird der Zylinderkörper verdreht.
Zur Einleitung der Verdrehbewegung dient auch das in Fig. 9a, 9b dargestellte Dreirädergetriebe 39.
Nach Ausführung der Verdrehbewegung und damit des Ausgleiches des Phasenversatzes sowie der Übergabe der Druckplatte an den nächsten Zylinder wird die Verdrehbewegung wieder rückgängig gemacht (Verdrehung in entgegengesetzte Richtung). Nach Beendigung der Verdrehbewegung in entgegengesetzter Richtung und Erreichung der Ausgangslage wird die Verbindung zwischen Zylinderantriebsrad und Zylinderschenkel wieder hergestellt.
Der Auszug von flexiblen Druckplatten erfolgt in umgekehrter Reihenfolge analog zum Einzug der Druckplatten.

### Bezugszeichenaufstellung

- 1: Anleger
- 2: Druckwerk
- 3: Anlegtisch
- 4: Druckplatte
- 4.1: Druckplattenvorderkante
- 4.2: Druckplattenhinterkante
- 5: Greifersystem
- 6: Zwischenzylinder
- 7: Hilfsgreifersystem
- 8: Druckformzylinder
- 9: Plattengreifersystem
- 9.1: vorderes Plattengreifersystem
- 9.2: hinteres Plattengreifersystem
- 10: Vorgreifer
- 11: Anlegtrommel
- 12: Ausrichteinrichtung
- 13: Übergabetrommel
- 14: Druckzylinder
- 15: Zwischenzylinderkanal
- 16: Gummituch
- 17: Druckformzylinderkanal
- 18: Bogen
- 18.1: Bogenvorderkante
- 19: Druckeinsatzlinie
- 20: Kanalkante
- 21: Druckzylinderantriebsrad
- 22: Übergabetrommelantriebsrad
- 23: Zwischenzylinderantriebsrad
- 24: Druckzylinderkörper
- 25: Anschlagbolzen
- 26: Radiuslangloch
- 27: Druckformzylinderperipherie
- 28: Druckformzylinderantriebsrad
- 29: Zahnrad
- 30: Motorritzel
- 31: erster Gelenkpunkt
- 32: zweiter Gelenkpunkt
- 33: Spreizrollenhebel
- 34: Kurvenrolle
- 35: Kurve
- 36: Feder
- 37: Solldruckeinsatzlinie
- 38: Arbeitszylinder
- 39: Dreirädergetriebe
- 40: Flansch
- P: Phasenversatz

## Patentansprüche

1. Einrichtung zum automatischen Ein- und/oder Auszug von flexiblen Druckplatten (4) auf/von mindestens einem mit einem Plattengreifersystem (9) versehenen Druckformzylinder (8) einer Druckmaschine über an der Druckmaschine vorhandene, mit Greifersystemen (5) bestückte Bogenführungszylinder (13, 14) enthaltende Bogenfördermittel und einem mit einem Hilfsgreifersystem (7) versehenen Zwischenzylinder (6), dadurch gekennzeichnet, daß mindestens ein Zylinder (14; 6; 8) zum Ausgleich des Phasenversatzes (P) der Druckeinsatzlinien (19) bezogen auf die Druckplattenvorderkante (4.1) und die Bogenvorderkante (18.1) relativ zur Bogen- und/oder Druckplattenförderrichtung verstellbar ausgestaltet ist.

2. Einrichtung zum automatischen Ein- und/oder Auszug von flexiblen Druckplatten nach Anspruch 1, dadurch gekennzeichnet, daß das im Zwischenzylinder (6) angeordnete Hilfsgreifersystem (7) um den Betrag des Phasenversatzes (P) der Druckeinsatzlinien (19) bezogen auf die Druckplattenvorderkante (4.1) und die Bogenvorderkante (18.1) in Druckplattenförderrichtung versetzt angeordnet und der Druckzylinder (14) in Bogen- und Druckplattenförderrichtung um den Betrag des Phasenversatzes (P) verstellbar angeordnet ist.

3. Einrichtung zum automatischen Ein- und/oder Auszug von flexiblen Druckplatten nach Anspruch 1, dadurch gekennzeichnet, daß das im Druckformzylinder (8) angeordnete Plattengreifersystem (9) radial bis auf und unter die Druckformzylinderperipherie (27) des Druckformzylinders (8) beweglich angeordnet und der Zwischenzylinder (6) in Druckplattenförderrichtung um den Betrag des Phasenversatzes (P) verstellbar angeordnet ist.

4. Einrichtung zum automatischen Ein- und/oder Auszug von flexiblen Druckplatten nach Anspruch 1, dadurch gekennzeichnet, daß der Druckformzylinder (8) in Druckplattenförderrichtung verstellbar angeordnet ist.

5. Einrichtung zum automatischen Ein- und/oder Auszug von flexiblen Druckplatten nach einem der vorhergehenden Ansprüche, dadurch gekennzeichnet, daß der Zylinder (14; 6; 8) beim Einzug von flexiblen Druckplatten (4) in Normaldrehrichtung verstellbar ist.

6. Einrichtung zum automatischen Ein- und/oder Auszug von flexiblen Druckplatten nach einem der vorhergehenden Ansprüche, dadurch gekennzeichnet, daß der Zylinder (14; 6; 8) beim Auszug von flexiblen Druckplatten (4) entgegen der Normaldrehrichtung verstellbar ist.

7. Einrichtung zum automatischen Ein- und/oder Auszug von flexiblen Druckplatten nach Anspruch 1, dadurch gekennzeichnet, daß an einem Flansch (40) der auf einem Schenkel des Druck-, Zwischen- oder Druckformzylinders (14; 6; 8) befestigt ist, ein Anschlagbolzen (25) und im dazugehörigen Zylinderantriebsrad (21; 23; 28) ein Radiuslangloch (26) angeordnet, der Schenkel und das Zylinderantriebsrad mit einer bekannten Einrichtung lösbar verbunden und der Flansch (40) mit einem Verstellmittel in Wirkverbindung steht.

8. Einrichtung zum automatischen Ein- und/oder Auszug von flexiblen Druckplatten nach Anspruch 7, dadurch gekennzeichnet, daß das Verstellmittel ein mit einem am Flansch (40) angeordneten Zahnrad (29) in Wirkverbindung stehendes Motorritzel (30) ist.

9. Einrichtung zum automatischen Ein- und/oder Auszug von flexiblen Druckplatten nach Anspruch 7, dadurch gekennzeichnet, daß das Verstellmittel ein zwischen dem Flansch (40) und dem Antriebsrad angeordneter, mit einer Kurvenrolle (34), die in Wirkverbindung mit einer einsteuerbaren Kurve (35) steht, ausgestalteter Spreizrollenhebel (33) ist.

10. Einrichtung zum automatischen Ein- und/oder Auszug von flexiblen Druckplatten nach Anspruch 7, dadurch gekennzeichnet, daß das Verstellmittel ein zwischen dem Flansch (40) und dem Antriebsrad angeordneter Arbeitszylinder (38) ist.

11. Einrichtung zum automatischen Ein- und/oder Auszug von flexiblen Druckplatten nach Anspruch 7, dadurch gekennzeichnet, daß das Verstellmittel ein zwischen dem Flansch (40) und dem Antriebsrad angeordnetes, von einem Arbeitszylinder (38) ansteuerbares Dreiradergetriebe (39) ist.

## Claims

1. Device for the automatic introduction and/or extraction of flexible printing plates (4) onto or from at least one print cylinder (8) equipped with a plate gripper system (9) and forming part of a printing press by means of the sheet feeding mechanism already present on the printing press and comprising a sheet guide roller (13;14) equipped with gripper systems (5) and by means of an intermediate roller (6) equipped with an auxiliary gripper system (7) thereby characterised that at least one gripper system (5;7;9) is designed to be capable of travel to compensate for phase displacement (p) of the print application lines (19) in relation to the leading edge of the printing plate (4.1) and the leading edge of the sheet (18.1) relative to the direction of advance of the sheet and/or printing plate.

2. Device for the automatic introduction and/or extraction of flexible printing plates as described in Claim 1 thereby characterised that the auxiliary gripper system (7) incorporated in the intermediate roller (6) is capable of being displaced to an extent equivalent to the phase displacement (p) of the print insertion lines (19) in relation to the printing plate leading edge (4.1) and the sheet leading edge (18.1) along the direction of printing plate advance and that the gripper system (5) of the print cylinder (14) is designed to be capable of displacement along a radial path (22) within the print cylinder channel (21) to an extent equivalent to the phase displacement (p).

3. Device for the automatic introduction and/or extraction of flexible printing plates as described in Claim 1 thereby characterised that the plate gripper system (9) on the print cylinder (8) is designed to travel radially as far as and below the print cylinder periphery (27) of the print cylinder (8) and the auxiliary gripper system (7) on the intermediate roller (6) is designed to swing away within the intermediate roller channel (15) in the direction of advance of the printing plate along a path radial to the intermediate cylinder to an extent equivalent to the phase displacement (p).

4. Device for the automatic introduction and/or extraction of flexible printing plates as described in Claim 1 thereby characterised that the print cylinder (8) is capable of being displaced in the direction of advance of the printing plate.

5. Device for the automatic introduction and/or extraction of flexible printing plates as described in one of the above Claims thereby characterised that the cylinder (14;6;8) can be displaced in the normal direction of rotation when introducing flexible printing plates (4).

6. Device for the automatic insertion and/or extraction of flexible printing plates (4) as described in one of the above Claims thereby characterised that the cylinder (14;6;8) can be displaced in a direction counter to the normal direction of rotation when extracting flexible printing plates.

7. Device for the automatic introduction and/or extraction of flexible printing plates as described in Claim 1 above thereby characterised that a limiter rod (25) is fitted onto a flange (40) attached to one end-face of the print roller, intermediate roller, or print cylinder (14;6;8), and a radial groove (26) is positioned on the corresponding cylinder drive wheel (21;23;28), the end-face and the cylinder drive wheel being detachably connected by means of a commonly available device, and the flange (40) linked mechanically to an adjuster.

8. Device for the automatic introduction and/or extraction of flexible printing plates as described in Claim 7 above thereby characterised that the adjuster consists of a drive pinion (30) mechanically engaged in a toothed wheel (29) attached to a flange (40).

9. Device for the automatic introduction and/or extraction of flexible printing plates as described in Claim 7 thereby characterised that the adjuster consists of a roller spacing lever (33) comprising a cam roller (34) mechanically engaged with an introducible curve (35) mounted between the flange (40) and the drive-wheel.

10. Device for the automatic introduction and/or extraction of flexible printing plates as described in Claim 7 thereby characterised that the adjuster consists of a working cylinder (38) positioned between the flange (40) and the drive wheel.

11. Device for the automatic introduction and/or extraction of flexible printing plates as described in Claim 7 thereby characterised that the means of adjustment comprises a triple-wheeled drive (39) operated through a working cylinder (38) and positioned between the flange (40) and the drive wheel.

## Revendications

1. Dispositif d'introduction et/ou de sortie automatiques de plaques imprimantes flexibles (4) sur/d'au moins un cylindre porte-forme imprimante (8) avec système de pinces des plaques (9) d'une machine à imprimer, par l'intermédiaire de transporteurs de feuilles se trouvant sur la machine à imprimer et comprenant des cylindres guide-feuilles (13, 14) équipés de systèmes de pinces (5), ainsi que sur/d'un cylindre intermédiaire (6) doté d'un système auxiliaire de pinces (7); dispositif caractérisé par le fait qu'au moins un cylindre (14 ; 6 ; 8) est conçu de manière ajustable relativement au sens de transport des feuilles et/ou plaques imprimantes, aux fins de compensation du déphasage (P) des lignes de commencement d'impression (19) par rapport au bord avant de la plaque imprimante (4.1) et au bord avant de la feuille (18.1).

2. Dispositif d'introduction et/ou de sortie automatiques de plaques imprimantes flexibles conformément à la spécification 1, caractérisé par le fait que le système auxiliaire de pinces (7) disposé dans le cylindre intermédiaire (6) est décalé, dans le sens de transport des plaques imprimantes, de l'importance du déphasage (P) des lignes de commencement d'impression (19) par rapport au bord avant de la plaque imprimante (4.1) et au bord avant de la feuille (18.1), ainsi que par le fait que le cylindre d'impression (14) est disposé de manière ajustable, dans le sens de transport des feuilles et plaques imprimantes, de l'importance du déphasage (P).

3. Dispositif d'introduction et/ou de sortie automatiques de plaques imprimantes flexibles conformément à la spécification 1, caractérisé par le fait que le système de pinces des plaques (9) disposé dans le cylindre porte-forme imprimante (8) est disposé de manière mobile radialement, jusque sur et sous la périphérie (27) du cylindre porte-forme imprimante (8), ainsi que par le fait que le cylindre intermédiaire (6) est disposé de manière ajustable, dans le sens de transport des plaques imprimantes, de l'importance du déphasage (P).

4. Dispositif d'introduction et/ou de sortie automatiques de plaques imprimantes flexibles conformément à la spécification 1, caractérisé par le fait que le cylindre porte-forme imprimante (8) est disposé de manière ajustable dans le sens de transport des plaques imprimantes.

5. Dispositif d'introduction et/ou de sortie automatiques de plaques imprimantes flexibles conformément à l'une des spécifications précédentes, caractérisé par le fait que le cylindre (14 ; 6 ; 8) est ajustable dans le sens normal de rotation, lors de l'introduction des plaques imprimantes flexibles (4).

6. Dispositif d'introduction et/ou de sortie automatiques de plaques imprimantes flexibles conformément à l'une des spécifications précédentes, caractérisé par le fait que le cylindre (14 ; 6 ; 8) est ajustable dans le sens contraire au sens normal de rotation, lors de la sortie des plaques imprimantes flexibles (4).

7. Dispositif d'introduction et/ou de sortie automatiques de plaques imprimantes flexibles conformément à la spécification 1, caractérisé par le fait qu'un boulon de butée (25) et, dans la roue motrice du cylindre correspondant (21 ; 23 ; 28), un trou oblong arqué (26) sont disposés sur une bride (40) qui est fixée sur une aile du cylindre d'impression, intermédiaire ou porte-forme imprimante (14 ; 6 ; 8) ; par le fait que l'aile et la roue motrice du cylindre sont reliés, de manière amovible, à un dispositif connu et que la bride (40) est en prise avec un organe d'ajustement.

8. Dispositif d'introduction et/ou de sortie automatiques de plaques imprimantes flexibles conformément à la spécification 7, caractérisé par le fait que l'organe d'ajustement est un pignon moteur (30) en prise avec une roue dentée (29) disposée sur la bride (40).

9. Dispositif d'introduction et/ou de sortie automatiques de plaques imprimantes flexibles conformément à la spécification 7, caractérisé par le fait que l'organe d'ajustement est un levier à galet extensible (33) disposé entre la bride (40) et la roue motrice et conçu avec un galet de came (34) qui est en prise avec une came réglable (35).

10. Dispositif d'introduction et/ou de sortie automatiques de plaques imprimantes flexibles conformément à la spécification 7, caractérisé par le fait que l'organe d'ajustement est un cylindre de pression (38) disposé entre la bride (40) et la roue motrice.

11. Dispositif d'introduction et/ou de sortie automatiques de plaques imprimantes flexibles conformément à la spécification 7, caractérisé par le fait que l'organe d'ajustement est un engrenage de trois roues (39) disposé entre la bride (40) et la roue motrice et pouvant être commandé par un cylindre de pression (38).
